# FASCICULE DE BREVET EUROPEEN

(11) **EP 3 867 563 B1**
(45) Date de publication et mention de la délivrance du brevet: **31.08.2022**
(21) Numéro de dépôt: 19795610.5
(22) Date de dépôt: 01.10.2019
(51) Int. Cl.: F21S 41/14, F21S 41/147, F21S 41/19, F21S 41/47, F21S 41/33, F21Y 113/10

(54) **MODULE LUMINEUX ASSURANT DEUX FONCTIONS PHOTOMÉTRIQUES PRÉSENTANT DES SIGNATURES LUMINEUSES DISTINCTES**
LICHTMODUL MIT ZWEI FOTOMETRISCHEN FUNKTIONEN MIT UNTERSCHIEDLICHEN LICHTSIGNATUREN
LIGHT MODULE PROVIDING TWO PHOTOMETRIC FUNCTIONS HAVING DISTINCT LIGHT SIGNATURES

(30) Priorité: 19.10.2018 FR 1871223
(43) Date de publication de la demande: 25.08.2021
(73) Titulaire: PSA Automobiles SA, 78300 Poissy (FR)
(72) Inventeur: PERON, Rodolphe, 95220 HERBLAY (FR); VIDEIRA, Filipe, 78140 VELIZY VILLACOUBLAY (FR); MOYNIER, Gilles, 72000 LE MANS (FR)
(86) Numéro de dépôt international: PCT/FR2019/052313
(87) Numéro de publication internationale: WO 2020/079341

(56) Documents cités:
- EP-A1- 2 261 555
- EP-A1- 2 386 793
- WO-A1-2005/028250
- WO-A1-2017/047598
- WO-A1-2018/051791

## Description

### Domaine technique

La présente invention concerne d'une manière générale le domaine des blocs optiques d'éclairage et de signalisation pour véhicules automobiles. Elle vise en particulier un module lumineux d'un tel bloc optique apte à assurer deux fonctions photométriques d'éclairage et/ou de signalisation différentes.

### Technique antérieure

Les exigences réglementaires en matière de signalisation des véhicules automobiles ont évoluées ces dernières années et imposent désormais la présence à l'avant des véhicule de modules lumineux aptes à assurer la fonction feu diurne, couramment désignée sous l'acronyme anglais DRL (pour « Daytime Running Light »).

Cette fonction feu diurne dont la couleur d'émission lumineuse est blanche, doit être activée automatiquement dès lors que le véhicule se déplace vers l'avant et que les feux de route ou de croisement sont éteints afin d'accroître sa visibilité dans des conditions de lumière du jour.

De manière courante, les modules lumineux assurant cette fonction feu diurne comprennent une pluralité de diodes électroluminescentes, couramment désignées sous l'acronyme anglais LED (pour « Light Emitting Diodes ») et considérées désormais comme une alternative avantageuse aux ampoules à incandescence en termes d'encombrement, de baisse de consommation d'énergie électrique, d'augmentation de la durée de vie et de liberté de style.

Ces diodes électroluminescentes sont implantées sur une carte à circuits imprimés désignée couramment sous l'acronyme anglais PCB (pour « Printed Circuit Board ») et intégrant un dispositif de commande.

De telles diodes ont toutefois pour inconvénient de présenter un grand angle d'éclairage, ce qui engendre une large diffusion et beaucoup de pertes dans une application visant à éclairer une zone éloignée.

Aussi, il est connu de les associer à un élément optique (par exemple, un réflecteur ou un guide de lumière) apte à modifier le trajet des rayons lumineux issus de ces diodes.

La présence de ces systèmes optiques augmente considérablement le volume des modules lumineux assurant la fonction feu diurne de sorte que leur intégration dans les blocs d'éclairage et de signalisation avant s'avère souvent impossible.

Ces modules sont alors intégrés dans des blocs optiques spécifiques implantés dans la calandre et surplombant les blocs optiques d'éclairage et de signalisation avant.

Afin de limiter l'encombrement de la face avant du véhicule par une multitudes de blocs optiques, il est connu, d'intégrer dans un même module lumineux les fonctions feu diurne et feu indicateur de direction.

Cette dernière fonction, mise en oeuvre de manière manuelle via un organe de commande pour signaler la volonté du conducteur de changer la direction du véhicule, doit également respecter une certaine couleur d'émission lumineuse (en l'occurrence, ambre ou jaune).

En outre, les exigences réglementaires imposent que les feux diurnes s'éteignent dès qu'un feu indicateur de direction est actionné par l'utilisateur de sorte à le rendre plus visible des autres usagers.

La demande de brevet européenne EP 2 161 494 divulgue ainsi un module lumineux pour bloc optique de véhicule comportant une première série et une seconde série de diodes électroluminescentes émettant respectivement des rayons lumineux de couleur ambre et de couleur blanche.

Les deux séries de diodes sont implantées sur un PCB en regard de la tranche arrière d'un corps transparent sensiblement plat d'un guide optique qui reçoit les rayons lumineux de couleurs différentes provenant desdites diodes et les guide vers sa tranche avant de sortie.

Lors du démarrage du véhicule, la seconde série de diodes à lumière blanche s'allume automatiquement de manière à assurer la fonction feu diurne. Dès lors que le conducteur actionne l'organe de commande traduisant sa volonté de changer la direction du véhicule, cette seconde série de diodes est automatiquement éteinte tandis que la première série de diodes à lumière ambre ou jaune s'allume de sorte à assurer la fonction d'indicateur de direction. EP 2 261 555 A1 divulgue un autre module lumineux connu de l'art antérieur.

Toutefois, avec un tel module lumineux bi-fonction, la signature lumineuse des deux fonctions feu diurne et feu indicateur de direction s'avère parfaitement identique ce qui n'est pas avantageux d'un point de vue du style.

### Exposé de l'invention

La présente invention vise donc à améliorer la situation.

Elle propose à cet effet un module lumineux pour bloc optique d'éclairage et/ou de signalisation de véhicule automobile, comportant une pluralité de sources lumineuses ponctuelles agencées sur au moins une plaque support et aptes à émettre des rayons lumineux de différentes couleurs pour assurer des fonctions photométriques différentes, ainsi qu'un élément optique apte à diriger le trajet des rayons lumineux issus desdites sources lumineuses vers un espace à illuminer ; ledit élément optique étant constitué par un réflecteur comprenant un premier et un second tronçons allongés réunis par un tronçon intermédiaire courbe, ledit module lumineux comportant une première plaque support s'étendant le long du bord interne dudit premier tronçon allongé et portant une première série de sources lumineuses ponctuelles aptes à émettre des rayons lumineux d'une première couleur en direction de ce premier tronçon allongé, ledit module lumineux comprenant en outre une seconde plaque support s'étendant le long du bord externe dudit second tronçon allongé et portant une seconde série de sources lumineuses ponctuelles aptes à émettre des rayons lumineux d'une seconde couleur en direction de ce second tronçon allongé, ladite première plaque support comprenant une extension se prolongeant au-delà dudit premier tronçon allongé jusqu'à ladite seconde plaque support de sorte à constituer un écran limitant ou empêchant les réflexions parasites de rayons lumineux issus de la seconde série de sources lumineuses ponctuelles sur ledit tronçon intermédiaire courbe et ledit premier tronçon allongé du réflecteur, l'extrémité libre de ladite extension de la première plaque support étant profilée de sorte à être jointive avec ladite seconde plaque support.

Tout en présentant un encombrement réduit et un coût de revient peu élevé du fait de sa conception relativement simple, le module lumineux selon l'invention permet d'assurer deux fonctions photométriques différentes (telles qu'en particulier les fonctions feu diurne et feu indicateur de changement de direction) présentant des signatures lumineuses distinctes et bien délimitées l'une de l'autre grâce à l'écran formé par l'extension prolongeant le premier tronçon.

Selon des caractéristiques préférées dudit module lumineux selon l'invention, prises seules ou en combinaison :
- ladite extension de la première plaque support porte une source lumineuse ponctuelle apte à émettre des rayons lumineux de ladite première couleur en direction dudit tronçon intermédiaire courbe du réflecteur ;
- ladite seconde plaque support comprend également une extension se prolongeant au-delà dudit second tronçon allongé du réflecteur en regard dudit tronçon intermédiaire courbe de ce dernier, ladite extension de la seconde plaque support portant une source lumineuse ponctuelle apte à émettre des rayons lumineux de ladite première couleur en direction dudit tronçon intermédiaire courbe du réflecteur ;
- ladite seconde série de sources lumineuses ponctuelles est également apte à émettre alternativement des rayons lumineux de ladite première couleur et de ladite seconde couleur en direction dudit second tronçon allongé ;
- lesdites première et seconde plaques support sont blanches de manière à rediriger vers ledit réflecteur la très grande majorité des rayons lumineux réfléchis vers ces dernières par ce réflecteur ;
- les premier et second tronçons allongés du réflecteur présentent chacun en section un profil parabolique ;
- les sources lumineuses ponctuelles formant la première série de sources lumineuses ponctuelles sont alignées selon une direction parallèle à l'axe foyer dudit premier tronçon allongé, les sources lumineuses ponctuelles formant la seconde série de sources lumineuses ponctuelles étant alignées selon une direction parallèle à l'axe foyer dudit second tronçon allongé ; et/ou
- lesdites sources lumineuses ponctuelles sont constituées par des diodes électroluminescentes ou laser.

L'invention concerne également sous un second aspect, un bloc optique d'éclairage et/ou de signalisation de véhicule, caractérisé en ce qu'il comporte au moins un tel module lumineux.

### Brève description des dessins

L'exposé de l'invention sera maintenant poursuivi par la description détaillée d'un exemple de réalisation, donnée ci-après à titre illustratif mais non limitatif, en référence aux dessins annexés, sur lesquels :
- [Fig 1] est une vue en perspective d'un module lumineux selon l'invention destiné à être intégré dans un bloc optique d'éclairage et/ou de signalisation pour véhicule ;
- [Fig 2] représente une vue de section prise selon un plan coupant transversalement le premier tronçon allongé du réflecteur du module de la figure 1 ; et
- [Fig 3] représente une vue de section prise selon un plan coupant transversalement le second tronçon allongé du réflecteur du module de la figure 1.

### Description détaillée

La figure 1 représente un module lumineux 1 selon l'invention destiné à être intégré dans un bloc optique avant de signalisation de véhicule automobile pour assurer les fonctions feu diurne et feu indicateur de changement de direction.

Le module lumineux 1 comporte deux plaques support 10, 20 portant chacun une pluralité de sources lumineuses ponctuelles, ainsi qu'un réflecteur 30 en forme de chevron apte à renvoyer les rayons lumineux émis par ces sources lumineuses vers un espace à illuminer.

Ce réflecteur 30 comprend un premier tronçon allongé 31 s'étendant selon une direction sensiblement horizontale, un second tronçon allongé 32 s'étendant selon une direction oblique formant un angle obtus d'environ 120° avec le premier tronçon 31, ainsi qu'un tronçon intermédiaire courbe 33 reliant les deux tronçons 31, 32 par deux de leurs extrémités.

Tel qu'illustré sur les figures 2 et 3, les premier et second tronçons allongés 31, 32 présentent chacun en section un profil semblable de type parabolique.

Le réflecteur 30 est obtenu de préférence par moulage à partir d'un matériau thermoplastique injecté tel que le polyéthylène ou le polypropylène, sa face fonctionnelle étant par la suite recouverte d'un revêtement réfléchissant aluminé.

La première plaque support 10 est formée par une carte à circuits imprimés de type PCB (pour « Printed Circuit Board » en langue anglaise) s'étendant le long du bord interne du premier tronçon allongé horizontal 31 en y étant fixé rigidement.

Cette première plaque support 10 porte une série de cinq premières diodes électroluminescentes (LEDS) 40 aptes à émettre des rayons lumineux de couleur blanche.

Les diodes 40 sont alignées selon une direction parallèle à l'axe foyer F₁ (figure 2) du premier tronçon allongé 31 du réflecteur 30 et régulièrement espacées les unes de autres.

Elles présentent des axes d'émission orientés en direction de ce premier tronçon 31 de sorte que les rayons lumineux R₁ issus de ces diodes 40 soient réfléchis par ce dernier vers l'espace à illuminer.

La seconde plaque support 20 est également formée par une carte à circuits imprimés de type PCB (pour « Printed Circuit Board » en langue anglaise) s'étendant le long du bord externe du second tronçon allongé oblique 32 en y étant fixé rigidement.

Cette seconde plaque support 10 porte une série de cinq secondes diodes électroluminescentes (LEDS) 50 aptes à émettre alternativement des rayons lumineux de couleur blanche et de couleur ambre.

Les diodes 50 sont alignées selon une direction parallèle à l'axe foyer F₂ (figure 3) du second tronçon allongé 32 du réflecteur 30 et régulièrement espacées les unes de autres.

Elles présentent des axes d'émission orientés en direction de ce second tronçon 32 de sorte que les rayons lumineux R₂ issus de ces diodes 50 soient réfléchis par ce dernier vers l'espace à illuminer.

Tel qu'illustré par la figure 1, la première plaque support 10 comprend une extension 11 se prolongeant, au-delà du premier tronçon allongé horizontal 31 du réflecteur 30, jusqu'à la seconde plaque support 20, de sorte à constituer un écran limitant les réflexions parasites de rayons lumineux issus de la seconde série de diodes 50 sur le tronçon intermédiaire courbe 33 et le premier tronçon allongé horizontal 31.

L'extrémité libre de cette extension 11 est avantageusement profilée de sorte à être jointive avec la seconde plaque support 20, de sorte qu'aucun rayon lumineux provenant des diodes 50 ne puisse passer entre les deux plaques support 10, 20.

Cette extension 11 de la plaque support 10 porte une diode électroluminescente 60, alignée avec les premières diodes 40, et apte à émettre des rayons lumineux de couleur identique (i.e. blanche) à celle des rayons émis par ces premières diodes 40.

La diode 60 présente un axe d'émission orienté en direction du tronçon intermédiaire courbe 33 de sorte que les rayons lumineux issus de cette diode soient réfléchis par ce dernier vers l'espace à illuminer.

Comme on peut le voir sur la figure 1, la seconde plaque support 20 comprend également une extension 21 se prolongeant, au-delà du second tronçon allongé oblique 32 du réflecteur 30, en regard du tronçon intermédiaire courbe 33.

Cette extension 21 de la plaque support 20 porte une diode électroluminescente 70, alignée avec les secondes diodes 50, et apte à émettre des rayons lumineux de couleur identique (i.e. blanche) à celle des rayons émis par les premières diodes 40.

La diode 70 présente un axe d'émission orienté en direction du tronçon intermédiaire courbe 33 de sorte que les rayons lumineux issus de cette diode soient réfléchis par ce dernier vers l'espace à illuminer.

Les deux plaques support 10, 20 sont avantageusement de couleur blanche de manière à rediriger vers le réflecteur 30 la très grande majorité des rayons lumineux réfléchis vers ces dernières par ce réflecteur 30, et à éviter ainsi la vision de zones d'ombre par un observateur externe regardant le module lumineux 1.

Ces plaques support 10, 20 sont également reliées à un dispositif de commande non représenté et apte à gérer l'allumage et l'extinction des diodes lumineuses 40, 50, 60 et 70.

Lors du démarrage du véhicule, les diodes 40, 50 60 et 70 s'allument automatiquement en émettant des rayons lumineux blancs vers les trois tronçons 31, 32, 33 du réflecteur 30, de manière à assurer la fonction feu diurne.

Cette fonction présente ainsi une signature lumineuse continue en forme de chevron correspondant à la forme du réflecteur 30.

La présence de deux diodes 60 et 70 dont les axes d'émission sont orientés vers ce tronçon intermédiaire 33 permet d'assurer une meilleure homogénéité de l'intensité lumineuse sur l'ensemble du réflecteur 30 (ce tronçon intermédiaire 33 serait en effet moins lumineux que les deux autres tronçons allongés 31, 32 si l'une de ces deux diodes était absente).

Dès lors que le conducteur actionne l'organe de commande traduisant sa volonté de changer la direction du véhicule, les diodes 40, 60 et 70 sont automatiquement éteintes tandis que la couleur des rayons lumineux émis par les diodes 50 en direction du seul second tronçon allongé oblique 32 passe du blanc à l'ambre, de sorte à assurer la fonction feu indicateur de changement direction.

Cette fonction présente ainsi une signature lumineuse continue de forme allongée oblique correspondant à celle du second tronçon 32 du réflecteur 30.

La présence de l'écran formé par l'extension 11 de la première plaque support 10 permet de définir précisément l'extrémité inférieure de cette signature lumineuse (le tronçon intermédiaire 33 et le premier tronçon 31 du réflecteur 30 ne recevant alors aucun rayon lumineux ou quasiment) de sorte à obtenir un meilleur rendu visuel et à respecter la réglementation concernant la hauteur minimale de la fonction feu indicateur de changement direction (celle-ci devant se situer à au moins 350 mm du sol).

Selon des variantes de réalisation non représentées, les diodes électroluminescentes sont remplacées par d'autres sources lumineuses ponctuelles telles que des diodes laser.

Selon d'autres variantes de réalisation non représentées, les diodes de la seconde série sont aptes à émettre seulement des rayons lumineux de couleur ambre.

Selon encore d'autres variantes de réalisation, le nombre et/ou les couleurs d'émission des diodes formant la première et/ou la seconde séries de diodes sont différent (chacune de ces séries comprenant par exemple entre 4 et 10 diodes alignées).

Selon encore d'autres variantes de réalisation, l'angle entre les deux tronçons allongés du réflecteur est également différent et par exemple compris entre 90 et 130°.

D'une manière générale, on rappelle que la présente invention ne se limite pas aux formes de réalisation décrites et représentées, mais englobe toute variante d'exécution à la portée de l'homme du métier.

## Revendications

1. Module lumineux pour bloc optique d'éclairage et/ou de signalisation de véhicule automobile, comportant une pluralité de sources lumineuses ponctuelles (40, 50, 60, 70) agencées sur au moins une plaque support (10, 20) et aptes à émettre des rayons lumineux de différentes couleurs pour assurer des fonctions photométriques différentes, ainsi qu'un élément optique (30) apte à diriger le trajet des rayons lumineux issus desdites sources lumineuses (40, 50, 60, 70) vers un espace à illuminer ; ledit élément optique étant constitué par un réflecteur (30) comprenant un premier et un second tronçons allongés (31, 32) réunis par un tronçon intermédiaire courbe (33), ledit module lumineux comportant une première plaque support (10) s'étendant le long du bord interne dudit premier tronçon allongé (31) et portant une première série de sources lumineuses ponctuelles (40) aptes à émettre des rayons lumineux d'une première couleur en direction de ce premier tronçon allongé (31), ledit module lumineux comprenant en outre une seconde plaque support (20) s'étendant le long du bord externe dudit second tronçon allongé (32) et portant une seconde série de sources lumineuses ponctuelles (50) aptes à émettre des rayons lumineux d'une seconde couleur en direction de ce second tronçon allongé (32), ladite première plaque support (10) comprenant une extension (11) se prolongeant au-delà dudit premier tronçon allongé (31) jusqu'à ladite seconde plaque support (20) de sorte à constituer un écran limitant ou empêchant les réflexions parasites de rayons lumineux issus de la seconde série de sources lumineuses ponctuelles (50) sur ledit tronçon intermédiaire courbe (33) et ledit premier tronçon allongé (31) du réflecteur (30), **caractérisé en ce que** l'extrémité libre de ladite extension (11) de la première plaque support (10) est profilée de sorte à être jointive avec ladite seconde plaque support (20).

2. Module lumineux selon la revendication 1, **caractérisé en ce que** ladite extension (11) de la première plaque support (10) porte une source lumineuse ponctuelle (60) apte à émettre des rayons lumineux de ladite première couleur en direction dudit tronçon intermédiaire courbe (33) du réflecteur (30).

3. Module lumineux selon l'une des revendications 1 ou 2, **caractérisé en ce que** ladite seconde plaque support (20) comprend également une extension (21) se prolongeant au-delà dudit second tronçon allongé (32) du réflecteur (30) en regard dudit tronçon intermédiaire courbe (33) de ce dernier, ladite extension (21) de la seconde plaque support (20) portant une source lumineuse ponctuelle (70) apte à émettre des rayons lumineux de ladite première couleur en direction dudit tronçon intermédiaire courbe (33) du réflecteur (30).

4. Module lumineux selon l'une des revendications 1 à 3, **caractérisé en ce que** ladite seconde série de sources lumineuses ponctuelles (50) est apte à émettre alternativement des rayons lumineux de ladite première couleur et de ladite seconde couleur en direction dudit second tronçon allongé (32).

5. Module lumineux selon l'une des revendications 1 à 4, **caractérisé en ce que** lesdites première et seconde plaques support (10, 20) sont blanches de manière à rediriger vers ledit réflecteur (30) la très grande majorité des rayons lumineux réfléchis vers ces dernières par ce réflecteur.

6. Module lumineux selon l'une des revendications 1 à 5, **caractérisé en ce que** les premier et second tronçons allongés (31, 32) du réflecteur (30) présentent chacun en section un profil parabolique.

7. Module lumineux selon la revendication 6, **caractérisé en ce que** les sources lumineuses ponctuelles (40) formant la première série de sources lumineuses ponctuelles sont alignées selon une direction parallèle à l'axe foyer (F₁) dudit premier tronçon allongé (31), les sources lumineuses ponctuelles (50) formant la seconde série de sources lumineuses ponctuelles étant alignées selon une direction parallèle à l'axe foyer (F₂) dudit second tronçon allongé (32).

8. Module lumineux selon l'une des revendications 1 à 7, **caractérisé en ce que** lesdites sources lumineuses ponctuelles sont constituées par des diodes électroluminescentes ou laser (40, 50, 60, 70).

9. Bloc optique d'éclairage et/ou de signalisation de véhicule, **caractérisé en ce qu'**il comporte au moins un module lumineux selon l'une des revendications 1 à 8.

## Patentansprüche

1. Leuchtmodul für eine optische Einheit zur Beleuchtung und/oder Signalisierung eines Kraftfahrzeugs, mit einer Vielzahl von punktförmigen Lichtquellen (40, 50, 60, 70), die auf mindestens einer Trägerplatte (10, 20) angeordnet sind und Lichtstrahlen unterschiedlicher Farben aussenden können, um unterschiedliche photometrische Funktionen zu gewährleisten, sowie mit einem optischen Element (30), das den Weg der von den Lichtquellen (40, 50, 60, 70) ausgehenden Lichtstrahlen auf einen zu beleuchtenden Raum lenken kann ; wobei das optische Element aus einem Reflektor (30) besteht, der einen ersten und einen zweiten länglichen Abschnitt (31, 32) umfasst, die durch einen gekrümmten Zwischenabschnitt (33) verbunden sind, wobei das Leuchtmodul eine erste Trägerplatte (10) umfasst, die sich entlang des Innenrands des ersten länglichen Abschnitts (31) erstreckt und eine erste Reihe von punktförmigen Lichtquellen (40) trägt, die Lichtstrahlen einer ersten Farbe in Richtung dieses ersten länglichen Abschnitts (31) aussenden können, das Leuchtmodul außerdem eine zweite Trägerplatte (20) umfasst, die sich entlang der Außenkante des zweiten länglichen Abschnitts (32) erstreckt und eine zweite Reihe von Punktlichtquellen (50) trägt, die geeignet sind, Lichtstrahlen einer zweiten Farbe in Richtung dieses zweiten länglichen Abschnitts (32) zu emittieren, wobei die erste Trägerplatte (10) eine Verlängerung (11) umfasst, die sich über den ersten länglichen Abschnitt (31) hinaus bis zur zweiten Trägerplatte (20) erstreckt, so dass sie einen Schirm bildet, der die parasitären Reflexionen von Lichtstrahlen, die von der zweiten Reihe von Punktlichtquellen (50) ausgehen, auf dem gekrümmten Zwischenabschnitt (33) und dem ersten länglichen Abschnitt (31) des Reflektors (30) begrenzt oder verhindert, **dadurch gekennzeichnet, dass** das freie Ende der genannten Verlängerung (11) der ersten Trägerplatte (10) so geformt ist, dass es an die genannte zweite Trägerplatte (20) anstößt.

2. . Leuchtmodul nach Anspruch 1, **dadurch gekennzeichnet, dass** die Verlängerung (11) der ersten Trägerplatte (10) eine Punktlichtquelle (60) trägt, die geeignet ist, Lichtstrahlen der ersten Farbe in Richtung des gekrümmten Zwischenabschnitts (33) des Reflektors (30) zu emittieren.

3. . Leuchtmodul nach einem der Ansprüche 1 oder 2, **dadurch gekennzeichnet, dass** die zweite Trägerplatte (20) auch eine Verlängerung (21) umfasst, die sich über den zweiten länglichen Abschnitt (32) des Reflektors (30) hinaus gegenüber dem gekrümmten Zwischenabschnitt (33) des letzteren verlängert, wobei die Verlängerung (21) der zweiten Trägerplatte (20) eine punktförmige Lichtquelle (70) trägt, die Lichtstrahlen der ersten Farbe in Richtung des gekrümmten Zwischenabschnitts (33) des Reflektors (30) auszusenden vermag.

4. . Leuchtmodul nach einem der Ansprüche 1 bis 3, **dadurch gekennzeichnet, dass** die zweite Reihe von Punktlichtquellen (50) geeignet ist, abwechselnd Lichtstrahlen der ersten Farbe und der zweiten Farbe in Richtung des zweiten länglichen Abschnitts (32) zu emittieren.

5. . Leuchtmodul nach einem der Ansprüche 1 bis 4, **dadurch gekennzeichnet, dass** die erste und die zweite Trägerplatte (10, 20) weiß sind, um die überwiegende Mehrheit der Lichtstrahlen, die von diesem Reflektor zu ihnen reflektiert werden, zu dem Reflektor (30) umzuleiten.

6. . Leuchtmodul nach einem der Ansprüche 1 bis 5, **dadurch gekennzeichnet, dass** der erste und der zweite längliche Abschnitt (31, 32) des Reflektors (30) im Querschnitt jeweils ein parabolisches Profil aufweisen.

7. . Leuchtmodul nach Anspruch 6, **dadurch gekennzeichnet, dass** die Punktlichtquellen (40), die die erste Reihe von Punktlichtquellen bilden, in einer Richtung parallel zur Brennpunktachse (F1) des ersten länglichen Abschnitts (31) ausgerichtet sind, wobei die Punktlichtquellen (50), die die zweite Reihe von Punktlichtquellen bilden, in einer Richtung parallel zur Brennpunktachse (F2) des zweiten länglichen Abschnitts (32) ausgerichtet sind.

8. . Leuchtmodul nach einem der Ansprüche 1 bis 7, **dadurch gekennzeichnet, dass** die punktförmigen Lichtquellen aus Leucht- oder Laserdioden (40, 50, 60, 70) bestehen.

9. . Optische Einheit zur Beleuchtung und/oder Signalisierung eines Fahrzeugs, **dadurch gekennzeichnet, dass** sie mindestens ein Leuchtmodul nach einem der Ansprüche 1 bis 8 umfasst.

## Claims

1. A light module for a motor vehicle lighting and/or signalling unit, comprising a plurality of point light sources (40, 50, 60, 70) arranged on at least one support plate (10, 20) and capable of emitting light rays of different colors in order to perform different photometric functions, as well as an optical element (30) capable of directing the path of the light rays coming from said light sources (40, 50, 60, 70) towards a space to be illuminated; said optical element being constituted by a reflector (30) comprising a first and a second elongated section (31, 32) joined by a curved intermediate section (33), said light module comprising a first support plate (10) extending along the inner edge of said first elongated section (31) and carrying a first series of point light sources (40) capable of emitting light rays of a first color in the direction of this first elongated section (31) said light module further comprising a second support plate (20) extending along the outer edge of said second elongated section (32) and carrying a second series of point light sources (50) capable of emitting light rays of a second color in the direction of this second elongated section (32) said first support plate (10) comprising an extension (11) extending beyond said first elongated section (31) as far as said second support plate (20) so as to constitute a screen limiting or preventing the parasitic reflections of light rays coming from the second series of point light sources (50) on said curved intermediate section (33) and said first elongated section (31) of the reflector (30) **characterized in that** the free end of said extension (11) of the first support plate (10) is profiled so as to be joined to said second support plate (20).

2. Light module according to claim 1, **characterized in that** said extension (11) of the first support plate (10) carries a point light source (60) able to emit light rays of said first color towards said curved intermediate section (33) of the reflector (30).

3. Luminous module according to one of claims 1 or 2, **characterized in that** said second support plate (20) also comprises an extension (21) extending beyond said second elongated section (32) of the reflector (30) opposite said curved intermediate section (33) of the latter, said extension (21) of the second support plate (20) carrying a point light source (70) capable of emitting light rays of said first color in the direction of said curved intermediate section (33) of the reflector (30).

4. Luminous module according to one of the claims 1 to 3, **characterized in that** said second series of point light sources (50) is able to alternately emit light rays of said first color and of said second color in the direction of said second elongated section (32).

5. Light module according to one of claims 1 to 4, **characterized in that** said first and second support plates (10, 20) are white so as to redirect towards said reflector (30) the vast majority of the light rays reflected towards them by this reflector.

6. Light module according to one of claims 1 to 5, **characterized in that** the first and second elongated sections (31, 32) of the reflector (30) each have a parabolic profile in section.

7. Luminous module according to claim 6, **characterized in that** the point light sources (40) forming the first series of point light sources are aligned in a direction parallel to the focal axis (F1) of said first elongated section (31), the point light sources (50) forming the second series of point light sources being aligned in a direction parallel to the focal axis (F2) of said second elongated section (32).

8. Light module according to one of claims 1 to 7, **characterized in that** said point light sources are constituted by light-emitting diodes or lasers (40, 50, 60, 70).

9. Vehicle lighting and/or signalling optical unit, **characterized in that** it comprises at least one light module according to one of claims 1 to 8.
